# EUROPÄISCHE PATENTSCHRIFT

(11) **EP 3 770 510 B1**
(45) Veröffentlichungstag und Bekanntmachung des Hinweises auf die Patenterteilung: **17.04.2024**
(21) Anmeldenummer: 20182768.0
(22) Anmeldetag: 29.06.2020
(51) Int. Cl.: F24C 15/20, F04D 29/42, F04D 17/16

(54) **GEBLÄSE FÜR EINE DUNSTABZUGSVORRICHTUNG UND KOMBINATIONSGERÄT**
BLOWER FOR A FUME EXTRACTOR AND COMBINATION APPARATUS
VENTILATEUR POUR UNE HOTTE ASPIRANTE ET APPAREIL COMBINÉ

(30) Priorität: 25.07.2019 EP 19290060
(43) Veröffentlichungstag der Anmeldung: 27.01.2021
(73) Patentinhaber: BSH Hausgeräte GmbH, 81739 München (DE)
(72) Erfinder: Flesch, Sebastien, 67150 Gerstheim (FR); Laurent, Guillaume, 67870 Bischoffsheim (FR)

(56) Entgegenhaltungen:
- WO-A1-99/00601
- DE-A1-102015 213 471
- DE-U1-202019 104 368
- US-A- 5 601 400

## Beschreibung

Die vorliegende Erfindung betrifft ein Gebläse für eine Dunstabzugsvorrichtung und ein Kombinationsgerät mit mindestens einer Dunstabzugsvorrichtung.

DE 10 2015 213 471 A1 beschreibt einen Lüfterbaustein für eine Dunstabzugsvorrichtung, der ein Gehäuse mit einem Strömungskanal aufweist, wobei im Strömungskanal ein schalldämmendes Element angeordnet ist. Im Bereich der Einlass-Öffnung kann ein Anschluss-Stutzen vorgesehen sein. Dieser Anschluss-Stutzen kann in Richtung parallel zur Einströmrichtung eine Gesamterstreckung von beispielsweise 0,3 bis 2cm aufweisen.

US 5,601,400 A beschreibt ein zentrifugales Gebläse, das beispielsweise für eine Klimaanlage eines Kraftfahrzeuges verwendet werden kann. Das Gehäuse definiert einen spiralförmigen Kanal und ein Zentrifugal-Lüfter ist in dem Gehäuse vorgesehen. Der Kanal ist angeordnet, um die Größe einer Zone geringerer Luftströmungsgeschwindigkeit zu verringern, die in dem oberen radial äußeren Bereich in dem Spiralkanal gebildet wird.

Die DE 20 2019 104 368 U1 beschreibt ein Radialgebläse für einen Dunstabzug mit einem spiralförmigen Gebläsegehäuse.

Die WO9900601A1 beschreibt eine kompakte Luftgebläsebaugruppe ist mit einem bürstenlosen Hochgeschwindigkeits-Elektromotor mit einem Stator und einem Rotor, einem Zentrifugalgebläserad mit einer massiven Wand, die sich von einer Welleneingriffsnabe radial nach außen erstreckt und ein Gehäuse mit einem ersten Abschnitt, der den Elektromotor und die Wellenlager trägt, und einem zweiten Abschnitt, der vorzugsweise den ersten Abschnitt umgibt und eine Gebläseeinfassung um eine Wellenverlängerung mit einem zentral angeordneten Lufteinlass und einem peripher angeordneten Luftauslass bildet. Das Gebläserad bildet auch eine Vielzahl von luftbewegenden Schaufeln, die von der Wand axial nach außen zu Randabschnitten vorstehen, die sich radial mit dem Gebläsegehäuse zwischen dem Lufteinlass und dem Luftauslass erstrecken.

Es sind Kombinationsgeräte bekannt, bei denen ein Kochfeld, beispielsweise ein Elektro-, Induktions- oder Gaskochfeld mit einer Dunstabzugsvorrichtung, die auch als Tischlüftung bezeichnet werden kann, kombiniert wird. Diese Kombinationsgeräte werden in der Regel in Möbelstücke, insbesondere Unterschränke von Küchenzeilen integriert. Aufgrund der baulichen Begrenzungen, die durch die Möbelstücke vorgegeben sind, müssen die Kombinationsgeräte so kompakt, wie möglich gestaltet werden. Außer dem Kochfeld müssen in dem Bauraum insbesondere auch das Gebläse, das auch als Lüfter bezeichnet werden kann, sowie Filter, insbesondere Fettfilter und Geruchsfilter, der Dunstabzugsvorrichtung in dem Kombinationsgerät integriert werden. Die Fettfilter werden in der Regel als Streckmetallfilter ausgebildet, über die Fett aus der eingesaugten Luft ausgefiltert wird. Die maximale Breite und Tiefe des Kombinationsgerätes ist dabei durch die Standardmaße der Möbelindustrie vorgegeben. Auch bezüglich der Höhe ist der zur Verfügung stehende Bauraum begrenzt, da unterhalb des Kombinationsgerätes in der Regel Stauraum, insbesondere Raum für Schubladen vorgesehen ist, der möglichst groß sein sollte, das heißt das Kombinationsgerät sollte möglichst wenig in diesen Stauraum eingreifen.

Das Gebläse einer Dunstabzugsvorrichtung, insbesondere einer Dunstabzugsvorrichtung eines Kombinationsgerätes, umfasst in der Regel einen Motor, über den ein Lüfterrad angetrieben wird. Die Achse des Motors und damit auch des Lüfterrades liegt im eingebauten Zustand in der Regel in der Senkrechten. Das Lüfterrad ist von einem Gehäuse, das auch als Gebläsegehäuse bezeichnet wird, umgeben. Das Gehäuse weist vorzugsweise eine Spiralform auf und das Gehäuse wird daher auch als Spiralgehäuse bezeichnet. Das Gehäuse dient als Luftführung in dem Gebläse zu einem Luftauslass.

Aufgabe der vorliegenden Erfindung ist es eine Lösung zu schaffen, mittels derer der zur Verfügung stehende Bauraum für ein Gebläse optimal genutzt werden kann und bei der die Dunstabzugsvorrichtung dennoch zuverlässig betrieben werden kann.

Gemäß einem ersten Aspekt wird die Aufgabe gelöst durch ein Gebläse für eine Dunstabzugsvorrichtung wobei das Gebläse die Merkmale des Anspruchs 1 aufweist. Das Gebläse kann auch als Lüfter oder Ventilator bezeichnet werden. Das Gebläse stellt ein Gebläse für eine Dunstabzugsvorrichtung dar. Als Dunstabzugsvorrichtung wird eine Vorrichtung bezeichnet, mittels derer verunreinigte Luft eingesaugt und gereinigt werden kann. Das Gebläse umfasst ein Lüfterrad, einen Motor und ein Gehäuse. Erfindungsgemäß ist es auch möglich, dass das Gebläse mehrere Lüfterräder und/oder mehrere Motoren aufweist. Die Erfindung wird im Folgenden aber unter Bezugnahme auf ein Gebläse mit einem Lüfterrad und einem Motor beschrieben. Das Lüfterrad kann auch als Laufrad bezeichnet werden. Das Lüfterrad weist an dessen äußeren Umfang Schaufeln auf, die auch als Laufschaufeln bezeichnet werden. Die Schaufeln können sich von dem äußeren Umfang des Lüfterrades aus radial zumindest teilweise nach innen oder außen erstrecken. Die Schaufeln sind so an dem Lüfterrad angeordnet, dass diese sich parallel zu der Achse des Lüfterrades erstrecken. In der Achse des Lüfterrades liegt vorzugsweise der Motor, über den das Lüfterrad angetrieben wird. Die Achse des Lüfterrades entspricht daher in der Regel der Achse des Motors und wird auch als solche bezeichnet. Die Schaufeln erstrecken sich in der Richtung parallel zu dieser Achse. Die Schaufeln können allerdings eine Form aufweisen, die zu der Parallelen geneigt ist. In diesem Fall wird als parallele Erstreckung die Hauptrichtung der Schaufeln verstanden. Zudem weisen die Schaufeln für ihre Funktion einen gekrümmten Querschnitt auf.

Das Gehäuse weist eine Spiralform auf. Insbesondere entspricht der äußere Umfang des Querschnitts des Gehäuses senkrecht zu der Achse des Lüfterrades einer logarithmischen Spirale. In mindestens einer axialen Seite des Gehäuses ist mindestens eine Lufteinlassöffnung vorgesehen. Als axiale Seiten werden die Seiten bezeichnet, die in axialer Richtung des Motors die Oberseite oder Unterseite des Gehäuses bilden. Erfindungsgemäß ist in der Oberseite des Gehäuses eine Lufteinlassöffnung vorgesehen Die Achse des Motors liegt in der Lufteinlassöffnung, das heißt, dass die Lufteinlassöffnung mittig in der axialen Seite eingebracht ist. Als Lufteinlassöffnung wird eine Öffnung bezeichnet, über die Luft in das Innere des Gehäuses eingesaugt werden kann. Zudem weist das Gehäuse einen Luftauslass auf, der am radialen Umfang des Gehäuses vorgesehen ist. Der Luftauslass wird vorzugsweise durch einen Stutzen gebildet, der das Ende der Spiralform bildet. Der Luftauslass kann auch als Druckstutzen bezeichnet werden.

Das Gebläse im einem, zu der Lufteinlassöffnung radial nach außen versetzten, Bereich weist das Gehäuse eine geringere Höhe auf, als an der Lufteinlassöffnung. Richtungsangaben, wie oben und unten, beziehen sich, soweit nicht anders angegeben, auf ein Gebläse in dem in einer Dunstabzugsvorrichtung eingebauten Zustand. Als Höhe wird die Abmessung in axialer Richtung verstanden. Als Breite wird die Abmessung senkrecht zur Höhe bezeichnet. Als radial wird die Richtung senkrecht zur Achse des Motors bezeichnet. Der Bereich des Gehäuses, in dem dieses eine geringere Höhe aufweist wird auch als flacher Bereich oder Bereich geringerer Höhe bezeichnet. Der flache Bereich weist vorzugsweise eine konstante Höhe auf.

Durch die Geometrie des Gehäuses, insbesondere durch die Höhe, die Breite und die Form der Entwicklung der Spiralform wird die Leistung des Gebläses bestimmt. Das Gehäuse wird dabei bisher nach Regeln und Erfahrungswerten ausgelegt, die die Konstruktion des Gehäuses diktieren. Insbesondere haben die Höhe des Gehäuses und die Breite, das heißt der Durchmesser, des Gehäuses Einfluss auf die Leistung des Gebläses. Die Höhe ist wird dabei durch die Höhe des Lüfterrades, insbesondere der Schaufeln, den Überstand des Gehäuses über das Lüfterrad nach oben, das heißt in Richtung der Lufteinlassöffnung und den Überstand nach unten, das heißt den Überstand des Gehäuses über das Lüfterrad in die Richtung, in der der Motor in das Gehäuse eingebracht ist, bestimmt. Diese Abmessungen sind in Figur 8 schematisch an Hand eines herkömmlichen Gebläses gezeigt. Die Gesamthöhe bestimmt sich somit durch G = O+W+U. Die Höhe des Lüfterrades kann nicht reduziert werden, da diese Höhe vorgegeben ist.

Indem das Gehäuse in einem Bereich radial außerhalb der Lufteinlassöffnung eine geringere Höhe aufweist, kann eine Reihe von Vorteilen erzielt werden. Insbesondere kann einem Bauraum mit geringer Höhe Rechnung getragen werden. Beispielsweise kann das Gebläse in einem Bauraum, der beispielsweise eine Höhe von 15 bis 30cm aufweist, eingebaut werden. In dem äußeren Bereich, in dem die Höhe des Gehäuses geringer ist, können mit dem erfindungsgemäßen Gebläse weitere Komponenten des Gebläses oder eines anderen Teils eines Kombinationsgerätes, insbesondere des Kochfeldes, aufgenommen werden, ohne, dass die Höhe des Bauraums vergrößert werden muss. Die Höhe des Gehäuses in dem flachen Bereich kann beispielsweise 1 bis 5cm geringer sein als an der Lufteinlassöffnung. Die Höhe des Gehäuses an der Lufteinlassöffnung kann beispielsweise 10 bis 25cm betragen.

Erfindungsgemäß liegt der Bereich der geringeren Höhe radial außerhalb des Lüfterrades. Somit kann sichergestellt werden, dass die erforderliche Höhe für die Schaufeln des Lüfterrades in dem Bereich der Lufteinlassöffnung bereitgestellt werden kann. Wie bereits erläutert, ist die Höhe der Schaufeln nicht veränderbar.

Erfindungsgemäß wird die Verringerung der Höhe durch einen Rücksprung an der Oberseite und der Unterseite des Gehäuses erzeugt. Der Rücksprung wird durch einen Absatz in der Wand des Gehäuses, die die Oberseite oder Unterseite darstellt, gebildet. Der Rücksprung erstreckt sich über den gesamten Umfang der Lufteinlassöffnung, die vorzugsweise kreisrund ist. Erfindungsgemäß ist der Rücksprung zumindest im Inneren des Gehäuses abgerundet; bildet also keine scharfen Kanten. Erfindungsgemäß ist sowohl an der Oberseite als auch an der Unterseite des Gehäuses jeweils ein Rücksprung vorgesehen. Somit erfolgt die Höhenabnahme des Gehäuses von oben und von unten. Hierdurch wird auf beiden axialen Seiten des Gehäuses, das heißt oben und unten, in dem vorgegebenen Bauraum jeweils Freiraum um das Gehäuse geschaffen, der für andere Komponenten verwendet werden kann. Zudem kann durch das Vorsehen des Rücksprungs auf beiden Seiten auch strömungstechnischen Anforderungen im Inneren des Gehäuses Rechnung getragen werden, was später genauer erläutert wird.

Sowohl an der Oberseite als auch an der Unterseite ist jeweils ein Rücksprung vorgesehen und der Rücksprung an der Oberseite ist größer als der Rücksprung an der Unterseite. Die Lufteinlassöffnung ist dabei in der Oberseite des Gehäuses eingebracht. Beim Einströmen von Luft über die Lufteinlassöffnung in der Oberseite wird die Luft von dem Lüfterrad in der Regel vermehrt zu der Unterseite des Gehäuses gesaugt. Hierdurch entsteht in dem Bereich des Lüfterrades, das der Oberseite zugewandt ist, das heißt im oberen Bereich des Gehäuses ein Totraum, in dem keine Strömung erfolgt. In diesem Totraum muss daher kein Raum im Inneren des Gehäuses außerhalb des Lüfterrades zur Verfügung gestellt werden, um ein ausreichendes Ansaugen von Luft durch das Gebläse gewährleisten zu können. Wird der Rücksprung, das heißt die Verringerung der Höhe daher im oberen Bereich des Gehäuses größer gewählt, als im unteren Bereich, so stellt dies keine Beeinträchtigung des Strömungsverhaltens in dem Gehäuse dar und kann dennoch zur Schaffung von zusätzlichem Raum für weitere Komponenten um das Gehäuse herum dienen.

Gemäß einer Ausführungsform ist der Rücksprung an der Oberseite größer als der axiale Abstand zwischen der Lufteinlassöffnung und der axialen Kante der Schaufeln, die der Lufteinlassöffnung zugewandt ist. Dies bedeutet, dass der Rücksprung an der Oberseite den oberen Teil der Schaufeln radial umgibt.

Gemäß einer bevorzugten Ausführungsform entspricht die durch den Bereich geringerer Höhe gebildete Querschnittsfläche entlang einer Schnittebene, in der die Achse des Motors liegt, einer Querschnittsfläche, die bei gleichbleibend größter Höhe vorliegt. Diese Querschnittsfläche die radial außerhalb des Lüfterrades in dem Gehäuse vorliegt, beeinflusst den Volumenstrom in dem Gebläse und damit auch die Leistung des Gebläses. Durch die bevorzugte Auslegung dieser Querschnittsfläche kann sichergestellt werden, dass die Leistung des Gebläses nicht beeinträchtigt wird.

Vorzugsweise weist daher die Querschnittsfläche, die durch den Bereich geringerer Höhe gebildet ist, entlang einer Schnittebene, in der die Achse des Motors liegt, zumindest die gleiche Größe auf, wie die Querschnittsfläche, die bei gleichbleibend größter Höhe vorliegt. Gemäß einer Ausführungsform ist die Querschnittsfläche, die durch den Bereich geringerer Höhe gebildet ist, entlang einer Schnittebene, in der die Achse des Motors liegt, sogar größer als die Querschnittsfläche, die bei gleichbleibender größter Höhe in dieser Schnittebene vorliegen würde.

Gemäß einer bevorzugten Ausführungsform ist daher die Breite des Gehäuses vergrößert. Dies bedeutet, dass die Abmessung des Gehäuses senkrecht zu der axialen Richtung vergrößert ist. Insbesondere ist die Breite gegenüber einem Gehäuse, das für eine Leistung mit einer gleichbleibenden größten Höhe ausgelegt ist, vergrößert. Auch in der Richtung senkrecht zu der axialen Richtung bestehen bei Küchenmöbeln und Kombinationsgeräten Einschränkungen bezüglich des Bauraumes. Allerdings kann der Teil des Küchenmöbels, in dem eine Dunstabzugsvorrichtung oder ein Kombinationsgerät eingebracht ist, zu keinem anderen Zweck an den Seiten genutzt werden und dieser Bauraum kann daher durch die vergrößerte Breite optimal genutzt werden und dabei gleichzeitig die Leistung eines erfindungsgemäßen Gebläses mit bereichsweise verringerter Höhe gesteigert werden.

Gemäß einer bevorzugten Ausführungsform ist an der Lufteinlassöffnung eine Luftleitwand gebildet, die sich radial und axial in das Innere des Gebläses erstreckt. Die Luftleitwand ist vorzugweise von der Lufteinlassöffnung konvex nach innen gekrümmt. Besonders bevorzugt ist die Luftleitwand mit dem weiteren Gehäuse einteilig ausgebildet. Die Luftleitwand kann auch als Pavillon bezeichnet werden. Besonders bevorzugt stellt die Luftleitwand ein ringförmiges Bauteil dar, das mit dessen größten Durchmesser an der Lufteinlassöffnung liegt. Indem eine solche Luftleitwand vorgesehen ist, kann Luft, die in die Lufteinlassöffnung eintritt, gezielt in das Innere des Gebläses und insbesondere in das Lüfterrad geleitet werden. Zudem wird insbesondere bei einer gekrümmten Luftleitwand die Strömung beruhigt und Verwirbelungen können verhindert werden.

Gemäß einer Ausführungsform ist der axiale Abstand zwischen dem inneren Ende der Luftleitwand und der Lufteinlassöffnung größer als der axiale Abstand zwischen der Lufteinlassöffnung und der dieser zugewandten axialen Kante der Schaufeln. Dies bedeutet, dass die Luftleitwand in das Lüfterrad, insbesondere in die an diesem ringförmig angeordneten Schaufeln, eintaucht. Wie oben bereits erwähnt, ist der obere Bereich des Gehäuses in der Nähe der Lufteinlassöffnung in der Regel ein Totraum. Das Eintauchen der Luftleitwand in diesen Bereich behindert daher die Strömung nicht. Dennoch kann durch das Eintauchen der Luftleitleitwand eine ausreichend lange Luftleitwand verwendet werden, ohne dass die Höhe des Gehäuses vergrößert wird.

Gemäß einer Ausführungsform entspricht die Entwicklung des Radius der Spiralform des Gehäuses der Formel ${L}_{n} = {L}_{n - 1} + f + \left[n-1\right] \times a ,$ wobei L der Radius der Spirale
n die Anzahl der Winkelabschnitte und
f und a Konstanten sind.

Der Winkelabschnitt kann beispielsweise 45° betragen. Durch die so berechneten Radien der Spirale kann der Spiralverlauf ermittelt werden.

Vorzugsweise besteht das Gehäuse aus Kunststoff. Insbesondere bei dieser Ausführungsform können im Bereich geringerer Höhe des Gebläses an zumindest einer axialen Seite des Gehäuses Verstärkungsstreben vorgesehen sein. Hierdurch wird eine ausreichende Stabilität des Gehäuses gewährleistet, ohne, dass dieses zusätzlichen Bauraum in Anspruch nimmt.

Zusätzlich oder alternativ kann im Bereich geringerer Höhe an zumindest einer axialen Seite des Gehäuses mindestens eine Komponente, insbesondere elektronisches Bauteil des Gebläses angeordnet sein. Auch bei dieser Ausführungsform ist der Platzbedarf minimiert. Zusätzlich oder alternativ können in dem Bereich geringerer Höhe auch andere Komponenten, beispielsweise Teile des Kochfeldes angeordnet sein.

Gemäß einem weiteren Aspekt betrifft die Erfindung ein Kombinationsgerät umfassend zumindest ein erfindungsgemäßes Gebläse.

Vorteile und Merkmale, die bezüglich des Gebläses beschrieben wurden, gelten entsprechend für das erfindungsgemäße Kombinationsgerät und umgekehrt und werden nur einmalig beschrieben.

Gemäß einer bevorzugten Ausführungsform umfasst das Kombinationsgerät ein Kochfeld und eine unterhalb des Kochfeldes angeordnete Dunstabzugsvorrichtung mit mindestens einem Gebläse. Eine der mindestens einen Lufteinlassöffnung ist dabei nach oben gewandt. In dem Kochfeld oder zu dem Kochfeld benachbart ist eine Aussparung vorgesehen, über die Luft durch das Gebläse nach unten eingesaugt werden kann. Da die Lufteintrittsöffnung nach oben gerichtet ist, kann ein zuverlässiges Absaugen verunreinigter Luft von dem Raum oberhalb des Kochfeldes gewährleistet werden. Da zudem die Höhe des Gehäuses des Gebläses erfindungsgemäß an der Lufteinlassöffnung größer ist, kann ein versehentliches Eintreten von Wasser oder anderen Flüssigkeiten in das Gehäuse und damit in das Gebläse verhindert werden.

Die Erfindung wird im Folgenden erneut unter Bezugnahme auf die beiliegenden Zeichnungen erläutert. Es zeigen:
- Figur 1:: eine schematische Schnittansicht einer Ausführungsform eines erfindungsgemäßen Gebläses mit Bemaßungen;
- Figur 2:: die Schnittansicht nach Figur 1 mit anderen Bemaßungen;
- Figur 3:: eine schematische Darstellung der Strömung durch ein erfindungsgemäßes Gebläse;
- Figur 4:: eine schematische Schnittansicht eines Gebläses nach dem Stand der Technik;
- Figur 5:: eine schematische Schnittansicht eines Gebläses mit reduzierter Querschnittsfläche;
- Figur 6:: eine schematische Darstellung einer Entwicklung eine Ausführungsform des erfindungsgemäßen Gehäuses;
- Figur 7:: eine schematische Perspektivansicht eines Gebläses nach dem Stand der Technik; und
- Figur 8:: eine schematische Schnittansicht eines Gebläses nach dem Stand der Technik.

In Figur 7 ist eine schematische Perspektivansicht eines Gebläses nach dem Stand der Technik gezeigt. Das Gebläse weist ein Gehäuse G auf, das eine Spiralform bildet. An einer axialen Seite des Gehäuses G ist eine Lufteinlassöffnung gebildet, in die eine Luftleitwand F eingebracht ist. In dem Gehäuse G ist ein Lüfterrad W aufgenommen. Das Lüfterrad W ist mit dem Motor M verbunden und wird durch diesen angetrieben. An dem Umfang des Gehäuses G ist ein Luftauslass LA vorgesehen, der das Ende der Spiralform des Gehäuses G bildet. Figur 8 zeigt schematisch eine Schnittansicht eines solchen Gebläses. Wie sich aus Figur 8 ergibt, weist das Gehäuse G eine Höhe auf, die größer ist als die Höhe des darin aufgenommen Lüfterrades W. An der Oberseite des Lüfterrades W liegt ein Überstand O des Gehäuses G und an der Unterseite des Lüfterrades W ein Überstand U des Gehäuses vor. Das Gehäuse G weist eine Breite, das heißt Abmessung senkrecht zur Achse des Motors M auf, von der in Figur der Radius R gezeigt ist.

In Figur 1 ist eine Ausführungsform eines erfindungsgemäßen Gebläses 1 gezeigt. Das Gebläse 1 weist im Wesentlichen den gleichen Aufbau, wie das in Figuren 7 und 8 gezeigte Gebläse G des Standes der Technik auf. Allerdings ist das Gehäuse 2 des erfindungsgemäßen Gebläses 1 anders ausgestaltet. Der Motor 4 und das daran befestigte und von diesem angetriebene Lüfterrad 3 ist in dem Gehäuse 2 so aufgenommen, dass der Motor 4 durch die Unterseite 22 des Gehäuses 2 hindurchragt. Am äußeren Umfang des Lüfterrades 3 sind Schaufeln 30 vorgesehen. Diese erstrecken sich in einer Richtung, die zu der Achse des Motors 4 und damit des Lüfterrades 3 parallel liegt. Das Gehäuse 2 weist eine Breite, in Figur 1 gezeigt durch den Außenradius RGa, auf, die größer ist als der Außendurchmesser, in Figur 1 gezeigt durch den Außenradius RLa, des Lüfterrades 3.

In der Oberseite 21 des Gehäuses 2 ist eine Lufteinlassöffnung 20 eingebracht. Diese stellt vorzugsweise eine runde Öffnung dar. In der gezeigten Ausführungsform ist an der Lufteinlassöffnung 20 eine Luftleitwand 23 angebracht, die sich in axialer und radialer Richtung nach innen in das Gehäuse 2 erstreckt. Die Luftleitwand 23 weist hierbei eine konvexe Krümmung auf.

In der gezeigten Ausführungsform ist in der Oberseite 21 und der Unterseite 22 des Gehäuses 2 jeweils ein Rücksprung 24 vorgesehen. An der Unterseite 22 liegt aufgrund des Rücksprungs 24 der äußere Bereich der Unterseite 22 auf einem höheren Niveau. An der Oberseite 21 liegt aufgrund des Rücksprungs 24 der äußere Bereich der Oberseite 21 auf einem niedrigeren Niveau. Durch die Rücksprünge 24 weist das Gehäuse 2 an seinem radial äußeren Ende und im äußeren Bereich eine Höhe HGa auf. Im Bereich der Lufteinlassöffnung 20 und damit in der Nähe der Achse des Lüfterrades 3 weist das Gehäuse 2 eine Höhe HGG auf, die größer ist als HGa. Das freie Ende der Luftleitwand 23 liegt in der gezeigten Ausführungsform in einem Abstand AI zu dem unteren Ende der Schaufeln 30 und damit zu dem unteren Ende des Lüfterrades 3. Die Höhe der Schaufeln 30 HL und damit die Höhe des Lüfterrades 3 ist größer als der Abstand AI. Somit ragt die Luftleitwand 23 in der gezeigten Ausführungsform in das Lüfterrad 3 hinein. Dabei ist der Abstand RGI des inneren Endes der Luftleitwand 23 zu der Achse des Lüfterrades 3 kleiner als der Abstand RLi der inneren Seite der Schaufeln 30 zu der Achse des Lüfterrades 3.

In Figur 2 sind weitere Bemaßungen der Ausführungsform des Gebläses 1 nach Figur 1 gezeigt. Aus der Figur 2 ergibt sich, dass der Betrag HRoi, um den die Luftleitwand in das Innere des Gehäuses 2 ragt, größer ist als der Abstand HRo zwischen der Lufteinlassöffnung 20 und der Oberseite 21 des Gehäuses 2 im flachen Bereich. Der Abstand HRo kann auch als Höhe des Rücksprungs 24 an der Oberseite 21 bezeichnet werden. Der Abstand des unteren Endes des Gehäuses 2 zu der Unterseite 22 des Gehäuses 2 in dem flachen Bereich ist mit HRu in Figur 2 angegeben. Der Abstand HRu kann auch als Höhe des Rücksprungs 24 an der Unterseite 22 bezeichnet werden. Zudem ist in Figur 2 der Abstand der Lufteinlassöffnung 20 in radialer Richtung von der Achse des Motors mit RGL angegeben. Dieser Abstand RGL ist kleiner als der Abstand RGa, den die äußere Kante der Schaufeln 30 zu der Achse des Motors 4 aufweisen. Somit werden die Schaufeln 30 durch zumindest einen Teil der Oberseite 21 des Gehäuses 2 nach oben abgedeckt, indem die Höhe zwischen der Höhe vom flachen Bereich HGa zu der Höhe des Gehäuses 2 an der Lufteinlassöffnung 20 HGG übergeht. Zudem ist der Abstand RGFi, in dem der Rücksprung 24 an der Unterseite 21 zu der Achse liegt, größer als der Außenradius RGHa der Schaufeln 30. Der flache Bereich des Gehäuses 2 erstreckt sich von außerhalb des Lüfterrades 3 zu der Außenseite des Gehäuses 2.

In Figur 3 ist schematisch die Strömung in einem Gebläse gemäß der Erfindung gezeigt. Wie sich aus dieser Darstellung ergibt, strömt die Luft von oben durch die Lufteinlassöffnung und an der Luftleitwand entlang. Durch die Rotation des Lüfterrades 30 wird die Luft nach außen gesaugt. Hierbei ergibt sich im oberen Bereich des Gebläses unterhalb der Lufteinlassöffnung außerhalb des Lüfterrades ein Totraum T, in dem erfindungsgemäß der Rücksprung an der Oberseite eingebracht sein kann.

In den Figuren 4 und 5 ist ein Vergleich zwischen einem Gebläse gemäß dem Stand der Technik und einem Gebläse mit reduzierter Querschnittsfläche gezeigt. Insbesondere sind in Figur 4 die Querschnittsflächen Q1', Q2' angedeutet, die in dem Gebläse nach dem Stand der Technik mit einer durchgehenden Höhe des Gebläses, die der Höhe an der Lufteinlassöffnung entspricht, zwischen der Außenseite des Lüfterrades und der Außenseite des Gehäuses besteht. In Figur 5 sind die entsprechenden Querschnittsflächen Q1, Q2 bei einem Gebläse 1 gezeigt. Die Querschnittsflächen Q1 beziehungsweise Q1` ist jeweils kleiner als die gegenüberliegende Querschnittsfläche Q2 beziehungsweise Q2`. Dies ist durch die Spiralform des Gehäuses 2 bedingt. Jede der Querschnittsflächen Q1, Q2 stellt eine Querschnittsfläche dar, die von einem Strahl, der in aus einer Richtung in die Lufteintrittsöffnung eingesaugt wird, angeströmt wird. Wie sich aus Figuren 4 und 5 ergibt, weisen die Querschnittsflächen Q1 und Q2 bei dem Gehäuse 2 jeweils eine größere Breite und geringere Höhe als die entsprechenden Querschnittsflächen Q1' und Q2` bei dem Gebläse des Standes der Technik auf.

Da die Leistung des Gebläses sich unter anderem durch die Größe dieser Querschnittsflächen bestimmt, muss bei dem erfindungsgemäßen Gehäuse, bei dem die Höhe aufgrund der Rücksprünge 24 an der Oberseite 21 und Unterseite 22 verringert ist, die Breite vergrößert werden. Insbesondere kann, um die Leistung des Gebläses auch bei dem erfindungsgemäßen Gehäuse 2 im Vergleich zum Stand der Technik gleich zu behalten oder zu verbessern, die Entwicklung der Spirale entsprechend vergrößert werden, so dass die Fläche pro Strahl gleichbleibt oder größer ist als die Entwicklung im Stand der Technik.

In Figur 6 ist eine Entwicklung der Spiralform des Gebläses schematisch gezeigt. Diese Spirale kann beispielsweise entsprechend der folgenden Regel berechnet werden. Insbesondere wird der Abstand zum Mittelpunkt alle 45° durch die folgende Formel berechnet: ${L}_{n} = {l}_{n - 1} + f + \left[n-1\right] \times a ,$ wobei:
- L: Abstand zu dem Mittelpunkt
- n: Anzahl der Winkelbereiche
- f und a: Konstanten sind.

Beispielsweise kann L₀ = 127; F = 11; A = 2 sein.

Daraus ergeben sich die folgenden Werte für die entsprechenden Winkel: $L 1 = 127 + 11 + 0 \times a = 138$ $L 2 = 138 + 11 + 1 \times a = 151$ $L 3 = 151 + 11 + 2 \times a = 166$ $L 4 = 166 + 11 + 3 \times a = 183$ $L 5 = 183 + 11 + 4 \times a = 202$ $L 6 = 202 + 11 + 5 \times a = 223$

Die Kurve kann hieraus automatisch ausgegeben werden und kann beispielsweise die in Figur 6 gezeigte Form aufweisen.

Mit der vorliegenden Erfindung kann der Abstand des Gehäuses über dem Lüfterrad und der Abstand U unter dem Lüfterrad reduziert werden. Hierzu werden vorzugsweise Rücksprünge an der Oberseite und der Unterseite vorgesehen. Die Höhen der Rücksprünge HRo und HRu sind >0. Zudem kann HRo größer als der Überstand O des Gehäuses über der Oberseite des Lüfterrades und HRu größer als der Überstand U des Gehäuses über die Unterseite des Lüfterrades sein.

Die vorliegende Erfindung weist eine Reihe von Vorteilen auf. Insbesondere ist außerhalb des Gehäuses mehr Platz in der Höhe. Hierdurch kann die gesamte Höhe des Gebläses oder eines Kombinationsgerätes, das ein solches Gebläse aufweist, reduziert werden.

Ist das Gehäuse aus Kunststoff ausgeführt, kann der durch die verringerte Höhe, insbesondere durch die Rücksprünge, geschaffene Raum HRo, HRu als Rippen-Bereich für die Verstärkung des Gehäuses genutzt werden. Der Bereich, der durch den oberen Rücksprung geschaffen wird, kann beispielsweise auch für Bauteilelemente, insbesondere für Elektronikbauteile des Gebläses oder auch des Kochfeldes genutzt werden. Durch den oberen Rücksprung kann zudem verhindert werden, dass Wasser in das Gebläse und insbesondere zu dem Motor fließt.

### Bezugszeichenliste

- 1: Gebläse
- 2: Gehäuse
- 20: Lufteinlassöffnung
- 21: Oberseite
- 22: Unterseite
- 23: Luftleitwand
- 24: Rücksprung

- 3: Lüfterrad
- 30: Schaufeln

- 4: Motor
- T: Totraum
- Q1, Q2: Querschnittsfläche

- G: Gehäuse
- W: Lüfterrad
- O: Überstand oben
- U: Überstand unten
- R: Radius Gehäuse
- F: Luftleitwand
- M: Motor
- LA: Luftauslass
- Q1', Q2': Querschnittsfläche

## Patentansprüche

1. Gebläse für eine Dunstabzugsvorrichtung umfassend ein Lüfterrad (3), einen Motor (4) und ein Gehäuse (2), wobei das Lüfterrad (3) an dessen äußeren Umfang Schaufeln (30) aufweist, die sich parallel zu der Achse des Lüfterrades (3) erstrecken, das Gehäuse (2) eine Spiralform besitzt und in mindestens einer axialen Seite des Gehäuses (2) mindestens eine Lufteinlassöffnung (20) und am radialen Umfang des Gehäuses ein Luftauslass vorgesehen ist, wobei das Gehäuse (2) im einem zu der Lufteinlassöffnung (20) radial nach außen versetzten Bereich eine geringere Höhe (HGa) aufweist, als an der Lufteinlassöffnung (20), **dadurch gekennzeichnet, dass** die Verringerung der Höhe durch einen Rücksprung (24) an der axialen Seite des Gehäuses, die die Oberseite (21) bildet und in der die Lufteinlassöffnung (20) liegt und sich über den gesamten Umfang der Lufteinlassöffnung (20) erstreckt, und der weiteren axialen Seite, die die Unterseite (22) des Gehäuses (2) bildet, erzeugt wird, dass der Rücksprung (24) zumindest im Inneren des Gehäuses (2) abgerundet ist, dass der Bereich geringerer Höhe (HGa) radial außerhalb des Lüfterrades (3) liegt und an dem radial äußeren Ende der Schaufeln beginnt und dass der Rücksprung (24) an der Oberseite (21) größer ist als der Rücksprung (24) an der Unterseite (22).

2. Gebläse nach Anspruch 1, **dadurch gekennzeichnet, dass** der Rücksprung (24) an der Oberseite (21) größer ist als der axiale Abstand zwischen der Lufteinlassöffnung (20) und der axialen Kante der Schaufeln (30), die der Lufteinlassöffnung (20) zugewandt ist.

3. Gebläse nach einem der Ansprüche 1 oder 2, **dadurch gekennzeichnet, dass** die durch den Bereich geringerer Höhe (HGa) gebildete Querschnittsfläche (Q1, Q2) entlang einer Schnittebene, in der die Achse des Lüfterrades (3) liegt, einer Querschnittsfläche (Q1', Q2`) entspricht, die bei gleichbleibend größter Höhe vorliegt.

4. Gebläse nach einem Anspruch 3, **dadurch gekennzeichnet, dass** die Querschnittsfläche des Bereichs geringerer Höhe (Q1, Q2) größer ist, als die Querschnittsfläche (Q1', Q2`), die bei gleichbleibend größter Höhe vorliegt.

5. Gebläse nach einem der Ansprüche 1 bis 4, **dadurch gekennzeichnet, dass** an der Lufteinlassöffnung (20) eine Luftleitwand (23) gebildet ist, die sich radial und axial in das Innere des Gehäuses (2) erstreckt.

6. Gebläse nach Anspruch 5, **dadurch gekennzeichnet, dass** der axiale Abstand zwischen dem inneren Ende der Luftleitwand (23) und der Lufteinlassöffnung (20) größer ist als der axiale Abstand zwischen der Lufteinlassöffnung (20) und der dieser zugewandten axialen Kante der Schaufeln (30).

7. Gebläse nach einem der Ansprüche 1 bis 6, **dadurch gekennzeichnet, dass** die Entwicklung des Radius der Spiralform des Gehäuses (2) der Formel Lₙ = Lₙ₋₁ + f + [n-1] x a, entspricht, wobei L der Radius der Spirale, n die Anzahl von Winkelabschnitten, insbesondere 45°, und f und a Konstanten sind.

8. Gebläse nach einem der Ansprüche 1 bis 7, **dadurch gekennzeichnet, dass** das Gehäuse (2) aus Kunststoff besteht und im Bereich geringerer Höhe (HGa) an zumindest einer axialen Außenseite des Gehäuses (2) Verstärkungsstreben vorgesehen sind.

9. Gebläse nach einem der Ansprüche 1 bis 8, **dadurch gekennzeichnet, dass** im Bereich geringerer Höhe (HGa) an zumindest einer axialen Außenseite des Gehäuses (2) mindestens eine Komponente, insbesondere elektronisches Bauteil des Gebläses (1) angeordnet ist.

10. Kombinationsgerät umfassend zumindest ein Gebläse gemäß einem der Ansprüche 1 bis 9.

11. Kombinationsgerät nach Anspruch 10, **dadurch gekennzeichnet, dass** das Kombinationsgerät ein Kochfeld und eine unterhalb des Kochfeldes angeordnete Dunstabzugsvorrichtung mit mindestens einem Gebläse (1) aufweist und eine der mindestens einen Lufteinlassöffnung (20) nach oben gewandt ist.

## Claims

1. Blower for an extractor hood apparatus comprising a fan impeller (3), a motor (4) and a housing (2), wherein the fan impeller (3) has blades (30) on its external periphery which extend parallel to the axis of the fan impeller (3), the housing (2) has a spiral shape and at least one air inlet opening (20) is provided in at least one axial side of the housing (2) and an air outlet is provided on the radial periphery of the housing, wherein the housing (2) has a lower height (HGa) in a region which is offset radially outward with respect to the air inlet opening (20) than on the air inlet opening (20), **characterised in that** the reduction in the height is generated by a rebound (24) on the axial side of the housing, which forms the top side (21) and in which the air inlet opening (20) lies, and extends over the entire periphery of the air inlet opening (20), and the further axial side, which forms the lower side (22) of the housing (2), that the rebound (24) is rounded at least in the inside of the housing (2), that the region with a lower height (HGa) lies radially outside of the fan impeller (3) and begins at the radial outer end of the blades and that the rebound (24) on the top side (21) is larger than the rebound (24) on the lower side (22).

2. Blower according to claim 1, **characterised in that** the rebound (24) on the top side (21) is larger than the axial distance between the air inlet opening (20) and the axial edge of the blades (30), which is facing the air inlet opening (20).

3. Blower according to one of claims 1 or 2, **characterised in that** the cross-sectional surface (Q1, Q2), formed by the region with a lower height (HGa), along a sectional plane, in which the axis of the fan impeller (3) lies, corresponds to a cross-sectional surface (Q1', Q2') which exists with a consistently maximum height.

4. Blower according to claim 3, **characterised in that** the cross-sectional surface of the region with a lower height (Q1, Q2) is larger than the cross-sectional surface (Q1', Q2') which exists with a consistently maximum height.

5. Blower according to one of claims 1 to 4, **characterised in that** an air guiding wall (23) is formed on the air inlet opening (20) and extends radially and axially into the interior of the housing (2).

6. Blower according to claim 5, **characterised in that** the axial distance between the inner end of the air guiding wall (23) and the air inlet opening (20) is larger than the axial distance between the air inlet opening (20) and the axial edge of the blades (30) facing this.

7. Blower according to one of claims 1 to 6, **characterised in that** the development of the radius of the spiral shape of the housing (2) corresponds to the formula Lₙ = Lₙ₋₁ + f + [n-1] x a, wherein L is the radius of the spiral, n is the number of angular sections, in particular 45° and f and a are constants.

8. Blower according to one of claims 1 to 7, **characterised in that** the housing (2) consists of plastic and reinforcement braces are provided in the region with a lower height (HGa) on at least one axial outer face of the housing (2).

9. Blower according to one of claims 1 to 8, **characterised in that** at least one component, in particular electronic component part of the blower (1) is arranged in the region of the lower height (HGa) on at least one axial outer face of the housing (2).

10. Combination device comprising at least one blower according to one of claims 1 to 9.

11. Combination device according to claim 10, **characterised in that** the combination device has a hob and an extractor hood apparatus arranged below the hob having at least one blower (1) and one of the at least one air inlet openings (20) is facing upward.

## Revendications

1. Ventilateur pour un dispositif d'extraction de vapeurs comprenant une roue de ventilateur (3), un moteur (4) et un boîtier (2),
dans lequel la roue de ventilateur (3) présente des pales (30) sur la périphérie extérieure de celle-ci, qui s'étendent parallèlement à l'axe de la roue de ventilateur (3), le boîtier (2) possède une forme de spirale et au moins un orifice d'admission d'air (20) est agencé dans au moins un côté axial du boîtier (2) et une sortie d'air est agencée à la périphérie radiale du boîtier,
dans lequel le boîtier (2) a une hauteur plus petite (HGa) dans une région décalée radialement vers l'extérieur par rapport à l'orifice d'admission d'air (20) qu'au niveau de l'orifice d'admission d'air (20),
**caractérisé en ce que** :
la diminution de la hauteur est produite par un renfoncement (24) sur le côté axial du boîtier qui forme le côté supérieur (21) et dans lequel l'orifice d'admission d'air (20) est situé, lequel renfoncement s'étend sur la périphérie entière de l'orifice d'admission d'air (20), et sur l'autre côté axial du boîtier qui forme le côté inférieur (22) du boîtier (2),
**en ce que** le renfoncement (24) est arrondi au moins vers l'intérieur du boîtier (2),
**en ce que** la région de hauteur plus petite (HGa) est située radialement à l'extérieur de la roue de ventilateur (3) et débute au niveau de l'extrémité radialement extérieure des pales, et
**en ce que** le renfoncement (24) sur le côté supérieur (21) est plus grand que le renfoncement (24) sur le côté inférieur (22).

2. Ventilateur selon la revendication 1, **caractérisé en ce que** le renfoncement (24) sur le côté supérieur (21) est plus grand que la distance axiale entre l'orifice d'admission d'air (20) et le bord axial des pales (30) qui fait face à l'orifice d'admission d'air (20).

3. Ventilateur selon l'une des revendications 1 ou 2, **caractérisé en ce que** la surface de section transversale (Q1, Q2) formée par la région de hauteur plus petite (HGa) le long d'un plan de coupe, dans lequel l'axe de la roue de ventilateur (3) est situé, correspond à une surface de section transversale (Q1', Q2') qui est à une hauteur maximale constante.

4. Ventilateur selon la revendication 3, **caractérisé en ce que** la surface de section transversale de la région de hauteur plus petite (Q1, Q2) est supérieure à la surface de section transversale (Q1', Q2') qui est à une hauteur maximale constante.

5. Ventilateur selon l'une des revendications 1 à 4, **caractérisé en ce qu'**une paroi de guidage d'air (23) est formée au niveau de l'orifice d'admission d'air (20), qui s'étend radialement et axialement vers l'intérieur du boîtier (2).

6. Ventilateur selon la revendication 5, **caractérisé en ce que** la distance axiale entre l'extrémité intérieure de la paroi de guidage d'air (23) et l'orifice d'admission d'air (20) est supérieure à la distance axiale entre l'orifice d'admission d'air (20) et le bord axial des pales (30) orienté vers celui-ci.

7. Ventilateur selon l'une des revendications 1 à 6, **caractérisé en ce que** le développement du rayon de la forme de spirale du boîtier (2) correspond à la formule Lₙ = Lₙ₋₁ + f + [n-1] x a, où L est le rayon de la spirale, n est le nombre des secteurs angulaires, en particulier de 45° et f et a sont des constantes.

8. Ventilateur selon l'une des revendications 1 à 7, **caractérisé en ce que** le boîtier (2) est constitué de plastique et des entretoises de renfort sont disposées dans la région de hauteur plus petite (HGa), sur au moins un côté extérieur axial du boîtier (2).

9. Ventilateur selon l'une des revendications 1 à 8, **caractérisé en ce qu'**au moins un composant, en particulier un composant électronique du ventilateur (1) est disposé dans la région de hauteur plus petite (HGa) sur au moins un côté extérieur axial du boîtier (2).

10. Appareil combiné comprenant au moins un ventilateur selon l'une des revendications 1 à 9.

11. Appareil combiné selon la revendication 10, **caractérisé en ce que** l'appareil combiné présente une table de cuisson et un dispositif d'extraction de vapeurs disposé en dessous de la table de cuisson comprenant au moins un ventilateur (1) et l'un des au moins un orifice d'admission d'air (20) est orienté vers le haut.
